# EUROPÄISCHE PATENTANMELDUNG

(11) **EP 1 394 334 A1**
(43) Veröffentlichungstag der Anmeldung: **03.03.2004**
(21) Anmeldenummer: 03019367.6
(22) Anmeldetag: 27.08.2003
(51) Int. Cl.: E04D 13/035, F24F 7/02

(54) **Licht-, Lüftungs- und Rauchabzugseinrichtung**

(30) Priorität: 28.08.2002 DE 20213156 U
(71) Anmelder: Müller, Frank, 33607 Bielefeld (DE)
(72) Erfinder: Bock, Harald Dipl.-Ing., 98739 Schmiedefeld (DE)
(74) Vertreter: TER MEER STEINMEISTER & PARTNER GbR

(57) **Zusammenfassung**

Licht-, Lüftungs- und Rauchabzugseinrichtung für Flachdächer oder flach geneigte Dächer, mit einem um eine Dachöffnung (12) herum montierbaren Aufsatzkranz (14) oder Rahmen und einer Einrichtung zum Öffnen und Schließen des offenen Querschnitts des Aufsatzkranzes, dadurch gekennzeichnet, daß die Einrichtung zum Öffnen und Schließen des offenen Querschnitts des Aufsatzkranzes (14) eine verschiebbare Platte (20) ist.

## Beschreibung

Die Erfindung betrifft eine Licht-, Lüftungs- und Rauchabzugseinrichtung für Flachdächer oder flach geneigte Dächer, mit einem um eine Dachöffnung herum montierbaren Aufsatzkranz oder Rahmen und einer Einrichtung zum Öffnen und Schließen des offenen Querschnitts des Aufsatzkranzes.

Derartige Einrichtungen werden üblicherweise in der Form von gewölbten Kuppeln hergestellt, die von einem Rahmen umgeben werden und zusammen mit dem Rahmen um Scharniere, die sich an einer Seite des zumeist rechteckigen Aufsatzkranzes befinden, hochgeklappt werden können. Die Bauweise dieser Kuppeln ist aufwendig. Zunächst werden zwei übereinanderliegende Kuppeln benötigt, die den notwendigen Wärmeschutz gewährleisten. Die Kuppeln werden beispielsweise aus Acrylglas in einem gesonderten Verfahren gezogen. Sie müssen in Abstand zueinander in dem Rahmen befestigt werden. Dies erfordert zahlreiche und aufwendige Herstellungsschritte. Besonders aufwendig ist darüber hinaus der benötigte Antrieb zum Öffnen der Kuppeln, der so ausgelegt werden muß, daß er auch bei hohen Schneelasten und starkem Wind die Dachöffnung zuverlässig freilegt. Die erforderliche Leistung dieser Antriebe schlägt sich in den Herstellkosten, aber auch in der Größe der entsprechenden Antriebe nieder. Zumeist sind die Antriebe unmittelbar unterhalb der Kuppel in der Dachöffnung untergebracht, so daß sie von unten in der Dachöffnung sichtbar sind und teilweise auch in den Raum unterhalb der Dachöffnung herabhängen. Die bekannten Licht- und Rauchabzugskuppeln sind daher auch aus optischen Gründen nicht optimal.

Besonders aufwendig werden die Antriebskonstruktionen, wenn eine Öffnung der Kuppeln über einen Winkel von nahezu 180° erforderlich ist, die Kuppeln also flach auf das Dach neben dem Aufsatzkranz gelegt werden sollen. Dies ist aber oft notwendig und vorgeschrieben, damit im Brandfalle ein einwandfreier Rauchabzug unabhängig von der jeweils herrschenden Windrichtung gewährleistet ist.

Der Erfindung liegt daher die Aufgabe zugrunde, eine Licht-, Lüftungs- und Rauchabzugseinrichtung der obigen Art zu schaffen, die relativ einfach und mit geringeren Kosten herstellbar ist und insbesondere mit einer kostengünstigeren Antriebstechnik auskommt.

Diese Aufgabe wird erfindungsgemäß bei einer Einrichtung der obigen Art dadurch gelöst, daß die Einrichtung zum Öffnen und Schließen des offenen Querschnitts des Aufsatzkranzes eine verschiebbare Platte ist.

Eine verschiebbare Platte muß nicht angehoben, sondern nur im wesentlichen waagerecht verschoben werden, so daß keine vertikalen Hebekräfte benötigt werden. Allein aus diesem Grund ist die erforderliche Antriebsleistung wesentlich geringer als bei einer herkömmlichen Lichtkuppel.

Eine verschiebbare Platte kann auch zwei gegenüberliegende Seiten auf oder an den Wänden des Aufsatzkranzes oder Rahmens befestigen Schienen geführt und verschoben werden. Die flache Platte kann in Verlängerung der Führungsschienen seitlich herausgeschoben werden.

Richtungsangaben dieser Art stellen keine Beschränkung dar, sondern tragen der Tatsache Rechnung, daß Vorrichtungen der vorliegenden Art im allgemeinen auf waagerechten Flachdächern angebracht werden. Bei einer derartigen Anordnung wird die verschiebbare Platte waagerecht zur Seite verschoben, so daß sie seitlich über den Aufsatzkranz oder Rahmen hinausgeht. Sie kann hier entweder in verlängerten Führungsschienen aufgenommen werden, die dauerhaft auf dem Dach abgestützt sind, oder es können auch sogenannte Teleskopschienen vorgesehen sein, wie sie bei Schubkästen verwendet werden. Auf diese Weise ist es nicht notwendig, eine dauerhafte, möglicherweise störende Führungsschienenkonstruktion auf dem Flachdach anzubringen.

Andererseits kann die Platte auch im rechten Winkel nach oben geführt werden, indem die Platte nur im vorderen und hinteren Bereich der Platte, bezogen auf die Verschieberichtung, in die Schienen eingreift und auf diese Weise in die senkrechte Stellung bei gleichzeitiger Verschiebung geschwenkt werden kann.

Im übrigen kann die Platte auch quer zu ihrer Verschieberichtung in einzelne Segmente unterteilt sein oder sogar als Rolladen ausgebildet sein.

Im folgenden werden bevorzugte Ausführungsbeispiele der Erfindung anhand der beigefügten Zeichnung näher erläutert.
- Fig. 1: ist ein Schnitt durch einen Aufsatzkranz mit verschiebbarer Platte in der geschlossenen Stellung;
- Fig. 2: ist ein Schnitt durch einen entsprechenden Aufsatzkranz senkrecht zur Richtung der Fig. 1;
- Fig. 3: zeigt einen Schnitt durch eine andere Ausführungsform eines Aufsatzkranzes mit verschiebbarer Platte;
- Fig. 4: ist eine Ansicht von links in Fig. 3;
- Fig. 5: zeigt eine Draufsicht auf einen Aufsatzkranz gemäß einer anderen Ausführungsform der Erfindung;
- Fig. 6: ist ein senkrechter Schnitt zu Fig. 5.

In Fig. 1 ist ein Flachdach mit 10 bezeichnet. In diesem befindet sich eine Dachöffnung 12. Um diese Dachöffnung 12 herum ist auf dem Flachdach 10 ein Aufsatzkranz 14 angebracht, der die bei Lichtkuppeln übliche Kegelstumpfform haben kann, jedoch auch zu einem einfachen Rahmen reduziert sein kann. Auf dem oberen Rand des Aufsatzkranzes 14 befinden sich auf zwei gegenüberliegenden Seiten Schienen 16,18, in denen eine Platte 20 geführt ist. Diese Platte 20 dient zum Öffnen und Schließen der Dachöffnung 12.

Wie Fig. 2 in einem zu Fig. 1 senkrechten Schnitt zeigt, sind die Schienen 16,18 als sogenannte Teleskopschienen ausgebildet, wie sie bei Schubkästen üblich sind. Bei derartigen Teleskopschienen werden zwei oder sogar mehrere Schienenabschnitte verschiebbar ineinander geführt, so daß der verschobene Gegenstand relativ weit aus seiner Ausgangsposition herausgezogen werden kann. Das bedeutet im vorliegenden Fall, daß die Platte 20 so weit verschoben werden kann, bis sie die Dachöffnung vollständig freigibt.

Anstelle dieser Teleskopschienen-Konstruktion können die Schienen 18,20 auch in einfacher Weise über den Umfang des Aufsatzkranzes 14 hinaus verlängert und gegebenenfalls mit geeigneten Stützen auf dem Flachdach 10 abgestützt sein.

Fig. 3 zeigt eine andere Konstruktion, bei der die waagerechten Schienen 16,18 bogenförmig übergehen in senkrecht aufragende Schienen 22,24. In diesem Fall wird die Platte 20 nur im Bereich ihres vorderen und hinteren Endes, bezogen auf die Verschieberichtung, in den Schienen 16,18 bzw. 22,24 geführt. Daraus ergibt sich eine Bewegung der Platte, die eine zusammengesetzte Schwenkung und Verschiebung ist. Entsprechende Bewegungen ergeben sich bei den Öffnungsmechanismen für Garagentore. In Fig. 3 sind die verschiedenen Stellungen, die die Platte 20 während der Öffnungsbewegung einnimmt, durch einfache Linien verdeutlicht.

Bewegungsantriebe für die Platte sind in der Zeichnung nicht gezeigt. Es kann sich um Riemen oder Kettentriebe, Fluidzylinder oder Spindelantriebe aller Art handeln. Wesentlich ist im vorliegenden Zusammenhang, daß eine flache Platte als Verschlußeinrichtung eine erhebliche Vereinfachung darstellt gegenüber dem bisherigen, schwenkbaren Aufsatzkranz angebrachten und nach oben anzuhebenden Kuppeln.

Gemäß der vorliegenden Erfindung benötigt die erfindungsgemäße Platte keine Rahmenkonstruktion. Es kann sich daher beispielsweise um eine extrudierte Kunststoffplatte mit zwei äußeren Lagen und inneren Verbindungsstegen handeln. Stegplatten dieser Art sind bekannt und problemlos auf dem Markt verfügbar. Die seitlichen Führungsschienen 16,18 können so ausgebildet sein, daß sie eindringenden Regen einfangen und zu einem Ende hin ableiten. Die Schienen 16,18 können also an ihren Enden offen sein.

Insbesondere in größeren Aufsetzgrenzen wird vielfach zur Versteifung eine steife Mittelstrebe verwendet, die die Öffnungsfläche halbiert. Mittelstreben dieser Art können durch L- und U-Profile aus Metall gebildet sein. Im Rahmen der vorliegenden Erfindung kann gemäß Fig. 5 und 6 eine die Austrittsöffnung des Aufsatzkranzes überbrückende, halbierende Mittelstrebe 26 vorgesehen sein, die durch ein nach oben offenes U-Profil aus Stahl gebildet werden kann.

Innerhalb dieser Mittelstrebe 26 kann ein Antriebsmechanismus zur Verschiebung der Platte 20 untergebracht werden, der beispielsweise einen Pneumatikzylinder 28 umfaßt. Andere Antriebe sind ebenfalls möglich, beispielsweise Seiloder Kettenantriebe, Zahnradantriebe, Spindelantriebe usw.. Die Mittelstrebe 26 wirkt in optischer Hinsicht beim Blick von der Unterseite nicht als störend, zumindest weitaus weniger störend, als üblicherweise für Rauchabzugskuppeln verwendete Antriebselemente. Gemäß der vorliegenden Erfindung ist der gesamte Antrieb verdeckt innerhalb der Mittelstrebe 26 untergebracht.

Der Antrieb kann insbesondere deshalb sehr einfach ausgeführt sein, weil er lediglich zur waagerechten Verschiebung der Platte 20 benötigt wird. Bei herkömmlichen Antrieben ist es bei denen eine seitliche Verschiebung der Abdeckung vorsehenden Konstruktionen im allgemeinen notwendig, die Abdeckung zunächst aus einer Verriegelung anzuheben und erst dann waagerecht zu verschieben.

## Patentansprüche

1. Licht-, Lüftungs- und Rauchabzugseinrichtung für Flachdächer oder flach geneigte Dächer, mit einem um eine Dachöffnung (12) herum montierbaren Aufsatzkranz (14) oder Rahmen und einer Einrichtung zum Öffnen und Schließen des offenen Querschnitts des Aufsatzkranzes, **dadurch gekennzeichnet, daß** die Einrichtung zum Öffnen und Schließen des offenen Querschnitts des Aufsatzkranzes (14) eine verschiebbare Platte (20) ist.

2. Einrichtung nach Anspruch 1, **dadurch gekennzeichnet, daß** die Platte in Schienen (16,18) auf zwei gegenüberliegenden Seiten des Aufsatzkranzes (14) geführt ist.

3. Einrichtung nach einem der Ansprüche 1 oder 2, **dadurch gekennzeichnet, daß** die Platte (20) parallel zur Dachöffnung (12) verschiebbar ist.

4. Einrichtung nach Anspruch 3, **dadurch gekennzeichnet, daß** die Schienen (16,18) als Teleskopschienen ausgebildet sind.

5. Einrichtung nach Anspruch 3, **dadurch gekennzeichnet, daß** die Schienen (16,18) über den Umfang des Aufsatzkranzes (14) hinaus verlängert sind.

6. Einrichtung nach Anspruch 5, **dadurch gekennzeichnet, daß** die Schienen (16,18) außerhalb des Aufsatzkranzes (14) auf dem Flachdach (10) abgestützt sind.

7. Einrichtung nach Anspruch 1 oder 2, **dadurch gekennzeichnet, daß** die Schienen (16,18,22,24) bogenförmig nach oben geführt sind.

8. Einrichtung nach Anspruch 7, **dadurch gekennzeichnet, daß** die Platte (20) am vorderen und hinteren Ende, bezogen auf die Öffnungsrichtung, Führungsglieder aufweist, die in den Schienen (16,18,22,24) geführt sind.

9. Einrichtung nach einem der Ansprüche 1 bis 8, **dadurch gekennzeichnet, daß** die verschiebbare Platte (20) eine extrudierte Kunststoff-Stegplatte ist.

10. Einrichtung nach einem der vorhergehenden Ansprüche, **dadurch gekennzeichnet, daß** zwei gegenüberliegende Seiten des Aufsatzkranzes durch eine Mittelstrebe (26) verbunden sind, die die Öffnung des Aufsatzkranzes halbiert.

11. Einrichtung nach Anspruch 10, **dadurch gekennzeichnet, daß** die Mittelstrebe (26) durch ein oben offenes U-Profil gebildet wird, in dem sich ein Antrieb (28) zur Verschiebung der Platte (20) befindet.
